# EUROPÄISCHE PATENTANMELDUNG

(11) **EP 0 911 381 A2**
(43) Veröffentlichungstag der Anmeldung: **28.04.1999**
(21) Anmeldenummer: 98118186.0
(22) Anmeldetag: 25.09.1998
(51) Int. Cl.: C10L 1/12, C10L 1/10

(54) **Vorrichtung zur Erzeugung von Zündkeimen in Treib- und Brennstoffen**

(30) Priorität: 26.09.1997 DE 19742489; 30.06.1998 DE 19829174
(71) Anmelder: IRT-Innovative Recycling Technologie GmbH, 08412 Werdau (DE)
(72) Erfinder: Oberländer, Irmtraud Dr. Med., 96155 Buttenheim (DE)
(74) Vertreter: Ilberg, Roland W., Dipl.-Ing. Pat.-Ing.

(57) **Zusammenfassung**

Bekannte Oberflächenreaktoren für Treibstoffe arbeiten mit einer Kupfer-Zinn-Legierung und wandeln ungesättigte Kohlenwasserstoffe in geringer Konzentration in Zinnorganika um, die extrem leicht entzündbar sind und deshalb bei der Verbrennung der Treibstoffe als Zündkeime wirken. Bei einer bekannten Vorrichtung ist eine durchlaufende, also ständig aktivierte, Zusatzheizung in der warmen Jahreszeit wegen negativer Beeinflussung des jeweiligen Einspritz-Prozesses nachteilig.

Mit der neuen Vorrichtung soll die Wirkungsweise verbessert werden. Die Vorrichtung (100; 200; 300) hat einen Reaktorbehälter (101; 201; 301) zum Hindurchleiten des betreffenden Treib- bzw. Brennstoffs, in dem sich ein eine oxidfreie Oberfläche aufweisendes Granulat (103; 203; 303) in einem die Oxidation des Granulats verhindernden, nativen oder künstlichen Medium befindet. Der Zulauf (110; 210) und der Ablauf (122; 222) der Vorrichtung liegen in der gleichen Ebene.

Es ergibt sich ein höherer Wirkungsgrad, auch weil ein- und austretender Treib- bzw. Brennstoff in einen Gegenstromwärmetausch gebracht werden und zudem eine bedarfsabhängig schaltbare Heizung vorgesehen ist, so daß die Vorrichtung für die Ausbildung der angestrebten Zündkeime in einem günstigen Temperaturbereich betrieben wird.

## Beschreibung

Die Erfindung bezieht sich auf eine Vorrichtung zur Erzeugung von Zündkeimen in Treib- und Brennstoffen.

Oberflächenreaktoren, die auch als "Fuel-Finisher" bezeichnet werden, sind bekannt. Sie arbeiten mit einer Kupfer-Zinn-Legierung und wandeln in den Treib- bzw. Brennstoffen ungesättigte Kohlenwasserstoffe in geringer Konzentration in Zinnorganika um, die extrem leicht, entzündet werden können und deshalb bei der Verbrennung der Treib- und Brennstoffe als Zündkeime wirken. Zur Herstellung der Zündkeime wird der Treib- bzw. Brennstoff aufgeheizt, durch die Oberflächenreaktoren geleitet und danach einem Verbrennungsmotor bzw. Brenner zugeführt.

Es ist bekannt, die Kupfer-Zinn-Legierung aus der Schmelze auf ein gekühltes Band als Granalien, also durch Granulieren gewonnene Metallkörner, abzuschrecken. Es ist auch bekannt, die erstarrten Teilchen in Natronlauge von ihrer Oxidschicht zu befreien und anschließend in Öl oder Benzin zu lagern, um ihre erneute Oxidation zu vermeiden. Das bekannte Verfahren hat eine Reihe von Nachteilen, die seinen Einsatz erheblich einschränken.

Für die Alterung des Granulats sind Reste an Natronlauge verantwortlich, welche die Ausbildung einer neuen Oxidschicht bei Lagerung über mehrere Monate begünstigt. Dadurch verliert das Granulat einen Teil seiner Wirkung beim Einsatz zur Ausbildung von Zündkeimen in Treib- und Brennstoffen.

Bei einer bekannten Vorrichtung ist eine durchlaufende, also ständig aktivierte, Zusatzheizung in der warmen Jahreszeit wegen negativer Beeinflussung des jeweiligen Einspritz-Prozesses nachteilig.

Der Erfindung liegt die Aufgabe zugrunde, eine Vorrichtung der eingangs genannten Gattung so weiterzubilden, daß die beschriebenen Nachteile überwunden werden.

Erfindungsgemäß wird die Aufgabe durch die in den Ansprüchen 1 und 2 aufgeführten Merkmale gelöst.

Die Erfindung weist gegenüber dem Bekannten die Vorteile auf, daß die Vorrichtung einen höheren Wirkungsgrad hat, auch weil ein- und austretender Treib- bzw. Brennstoff in einen Gegenstromwärmetausch gebracht werden und zudem eine bedarfsabhängig schaltbare Heizung vorgesehen ist, so daß die Vorrichtung für die Ausbildung der angestrebten Zündkeime in einem günstigen Temperaturbereich betrieben wird. Die Vorrichtung ist montagefreundlicher, weil Eingang und Ausgang des Treib- bzw. Brennstoffs nahe beisammen liegen. Mit der Vorrichtung ist eine Einsparung von 15% an Treib- bzw. Brennstoff beim Betrieb eines Verbrennungsmotors bzw. einer Heizung bei gleicher Leistung erzielbar.

Weitere vorteilhafte Ausgestaltungen der Erfindung gehen aus den Unteransprüchen und der nachfolgenden Beschreibung hervor.

Die Erfindung wird an Ausführungsbeispielen anhand von Zeichnungen erläutert. Es zeigen
Fig. 1 ein erstes Ausführungsbeispiel der Erfindung mit einem Reaktorbehälter, einer Heizung und einem aus zwei Kammern bestehenden Wärmetauscher,
Fig. 2 ein zweites Ausführungsbeispiel der Erfindung mit einem Reaktorbehälter, einer Heizung und einem kompakteren, aus einer einzigen Kammer bestehenden Wärmetauscher,
Fig. 3 ein drittes Ausführungsbeispiel der Erfindung mit einem Reaktorbehälter mit integriertem Wärmetauscher und integrierter Heizung in völlig kompakter Bauweise,

Bei einem ersten Ausführungsbeispiel (Fig. 1) der Erfindung wird eine Vorrichtung 100 über einen oben an ihr angebrachten Zulauf 110 mit Treib- bzw. Brennstoff versorgt, der hier in eine erste Kammer 111 eines Wärmetauschers 108 eintritt. Der Wärmetauscher 108 dient einerseits der Temperierung des zulaufenden Treib- bzw. Brennstoffs, damit er bei optimaler Temperatur in der Vorrichtung 100 aufbereitet werden kann, und andererseits der Einhaltung geeigneter Temperatur des Treib- bzw. Brennstoffs für die Einspritzpumpe bzw. den Brenner. Hierzu erwärmt der Wärmetauscher 108 zunächst den in einen Reaktorbehälter 101 einströmenden Treib- bzw. Brennstoff und kühlt ihn später wieder ab, sobald er aufbereitet aus dem Reaktorbehälter 101 kommt.

Die erste Kammer 111 des Wärmetauschers 108 hat einen rechteckigen Querschnitt. Der so gebildete Rechteckkanal hat dort, wo er eine benachbarte Kammer 118 des Wärmetauschers 108 berührt, Leitelemente 112. Hierfür dienen Profile, wie beispielsweise schräg stehende Aluminiumplättchen, eine Aluminiumspirale oder Einkerbungen in der Oberfläche, die jeweils eine Drehströmung bewirken.

Der Zulauf 110 der Vorrichtung 100 für den Treib- bzw. Brennstoff befindet sich oben auf der ersten Kammer 111 des Wärmetauschers 108.

Der Treib- bzw. Brennstoff verläßt die Kammer 111 des Wärmetauschers 108 nach unten über einen Ablauf 113 und gelangt in eine Heizkammer 114 mit einem oder mehreren Heizelementen 115. Als Heizelemente werden vorteilhafterweise in eine Aluminiumhülle eingepreßte PTC-Heizelemente eingesetzt, die den Heizstrom mit steigender Temperatur reduzieren. Um das Heizelement 115 ist eine aus Aluminium bestehende Spirale 116 gelegt, die für einen guten Wärmeübergang von dem Heizelement 115 zum Treib- bzw. Brennstoff sorgt. Eine Öffnung 117 in der Heizkammer 114 ist strömungsmäßig mit einer Eintrittsarmatur 106 des Reaktorbehälters 101 verbunden.

Die Leistung der Heizelemente 115 beträgt 1 - 4 W je Liter und Stunde Kraftstoffdurchfluß.

Der Reaktorbehälter 101 umfaßt eine oder mehrere Reaktordosen 102, die mit einem Granulat 103, bestehend aus Sn/Cu 96/4, gefüllt sind. Das Granulat 103 wird hergestellt, wie in der parallelen, am gleichen Tag hinterlegten Patentanmeldung (Aktenzeichen 198 29 175.2) der Anmelderin beschrieben. Es umfaßt Teilchen in Größen zwischen 10 µm und 3 mm. Die Teilchen des Granulats 103 haben vorzugsweise eine unregelmäßige, sehr ungleichmäßige Oberfläche, um dem Treib- bzw. Brennstoff eine möglichst große Fläche für die Bildung von Zündkeimen zu bieten.

Bei dem hier beschriebenen Ausführungsbeispiel werden drei, fluidmäßig hintereinander angeordnete Reaktordosen 102 verwendet.

Bei einem anderen (in den Zeichnungen nicht dargestellten) Ausführungsbeispiel wurden acht fluidmäßig hintereinander angeordnete Reaktordosen eingesetzt.

Die Reaktordosen 102 reichen jeweils an ihren Zu- und Abströmseiten bis zu Sieben 104, die das Granulat 103 in den Reaktordosen 102 halten.

Die Reaktordosen 102 sitzen formschlüssig in dem Reaktorbehälter 101 und sind durch Dichtringe 105 am Umfang abgedichtet, so daß kein Treib- bzw. Brennstoff an den Reaktordosen 102 außen vorbei, also ohne Berührung mit dem Granulat 103, vorbeiströmen kann. Der Treib- bzw. Brennstoff gelangt über die Eintrittsarmatur 106 in den Reaktorbehälter 101 hinein.

In der Eintrittsarmatur 106 ist eine Hülse 109, vorzugsweise aus einem Kunststoffmaterial hergestellt, mit seitlichen Bohrungen vorgesehen. Sie sorgt dafür, daß der in den Reaktorbehälter 101 hier eintretende Treib- bzw. Brennstoff gleichmäßig auf die Querschnittsfläche der ersten (in Fig. 1 der Zeichnungen untersten) Reaktordose 102 auftrifft.

In dem Reaktorbehälter 101 mit einem inneren Querschnitt von 0,5 bis 3 cm² je Liter und Stunde Treibstoffdurchsatz sind ein bis acht Reaktordosen 102 mit einer Länge von der Hälfte bis zum Zweifachen ihres Durchmessers schwer gleitend eingeschoben bzw. eingepreßt. In die Reaktordosen 102 ist ein Granulat 103 aus einer nahezu eutektischen Schmelze eingefüllt, die eine Zusammensetzung von 2-8 % Kupfer und 92-98 % Zinn hat.

Die die aus Aluminium hergestellten Reaktordosen 102 beidseitig abschließenden Siebe 104 haben eine Maschenweite von 0,1 bis 0,5 mm. Die Dichtringe 105 zwischen den Reaktordosen 10 bestehen aus treibstoffesten Dichtmaterialien, wie beispielsweise VITON.

Nach Passieren aller Reaktordosen 102 verläßt der in ihnen aufbereitete Treib- bzw. Brennstoff über eine Ausgangsarmatur 107 den Reaktorbehälter 101 und strömt über eine Leitung 120, vorzugsweise eine Schlauchleitung, in die ein Filter 121 eingeschaltet ist, und eine Eingangsarmatur 119 in eine nachgeschaltete zweite Kammer 118 des Wärmetauschers 108.

Die zweite Kammer 118 des Wärmetauschers 108 ist wärmeleitend mit der ersten Kammer 111 des Wärmetauschers 108 verbunden. Die Verbindung der beiden Kammern 111, 118 des Wärmetauschers 108 kann durch Anschweißen oder dadurch geschehen, daß die Gesamtheit der Kammern 111, 118 aus einem Doppelrohr besteht. Auch die zweite Kammer 118 des Wärmetauschers 108 besitzt an der Seite, an der sich die Wandungen der Kammern 111, 118 berühren, Leitelemente 112. Als Leitelemente dienen Profile, beispielsweise in Form einer Aluminiumspirale, schräge Aluminiumplättchen oder Einkerbungen in der Oberfläche, die jeweils eine Drehströmung hervorrufen.

Die aus Aluminium bestehenden Kammern 111, 118 des Wärmetauschers 108 und die Heizkammer 114 haben jeweils einen Querschnitt von 0,1 bis 1 cm² je Liter und Stunde Kraftstoffdurchsatz.

Die Höhe der Kammern 111, 118 ist etwa gleich der Höhe des Reaktorbehälters 101 und beträgt bei einem Ausführungsbeispiel der Erfindung 250 mm. Die Länge der Heizkammer 114 ist so bemessen, daß die erste Kammer 111 des Wärmetauschers 108 mit der dem Zulauf zum Reaktorbehälter 101 dienenden Öffnung 117 fluidmäßig verbunden wird.

Das Filter 121 ist ein Feinfilter, das nötig ist, weil das Granulat 103 herstellungsbedingt einen Feinanteil hat, den es gilt, zurückzuhalten.

Die Kammern 111, 118 sind durch ein (in den Zeichnungen nicht dargestelltes) Halteband fest mit dem Gehäuse des Reaktorbehälters 101 verbunden, das auch eine (in den Zeichnungen nicht dargestellte) Halterung für die Vorrichtung 100 aufweist. Dadurch wird der Wärmetauscher 108 entlang seiner gesamten Längserstreckung fixiert.

Über einen an der Vorrichtung 100 oben angebrachten Ablauf 122 verläßt der im Reaktorbehälter 101 aufbereitete und danach im Wärmetauscher 108 abgekühlte Treib- bzw. Brennstoff die Vorrichtung 100.

Der Ablauf 122 der Vorrichtung 100 für den Treib- bzw. Brennstoff sitzt auf der zweiten Kammer 118 des Wärmetauschers 108, vorzugsweise in der gleichen Ebene, jedenfalls nahe bei dem Zulauf 110 der Vorrichtung, was für die Montage der Vorrichtung 100 günstig ist.

Der Wärmetauscher 108 dient also auch als Element zur Bestimmung des Ortes für den Zulauf 110 und den Ablauf 122 der Vorrichtung 100 für den Treib- bzw. Brennstoff.

Dementsprechend muß eine zu einer Einspritzpumpe eines Motors bzw. zu einem Brenner führende Speiseleitung für den Treib- bzw. Brennstoff lediglich an geeigneter Stelle aufgetrennt und an den Zulauf 110 sowie den Ablauf 122 der Vorrichtung 100 angeschlossen werden, ohne daß zusätzliche Leitungen nötig wären.

Der Reaktorbehälter 101 und der Wärmetauscher 108 sowie deren Einbauten sind vorzugsweise aus Aluminium hergestellt.

Ein PKW mit einem 2,5 Liter-Hubraum-Dieselmotor verbraucht bei maximaler Leistung 20 Liter Treibstoff pro Stunde. Bei einem Ausführungsbeispiel der Erfindung für diese Anwendung wurde ein Reaktorbehälter 101 mit einem Innendurchmesser von 42 mm verwendet. Dabei weist der Reaktorbehälter, 101 drei Reaktordosen 102 mit 42 mm Durchmesser und 50 mm Höhe auf. Die Heizleistung der Heizkammer 114 beträgt 40 W. Das Granulat 103 ist eine Legierung aus 4 % Kupfer und 96 % Zinn. Es hat einen mittleren Korndurchmesser von 0,4 mm. Die Bandbreite des Korns ist 0,01 bis 1 mm. Die Ausführungsbeispiel der Erfindung um 10°C höher als die Eintrittstemperatur, gemessen im Gleichgewicht nach 30 Minuten Betrieb.

Alle Metallteile im Inneren der Vorrichtung 100 bestehen vorzugsweise aus Aluminium. Bei einem anderen Ausführungsbeispiel der Erfindung bestehen alle Metallteile im Inneren der Vorrichtung aus Titan.

Das Granulat 103 muß stets in einem seine Oxidation verhindernden, nativen oder künstlichen Medium gehalten werden, damit die Ausbildung einer Oxidschicht auf dem Granulat zuverlässig verhindert wird. Deshalb muß die Vorrichtung 100 stets in aufrechter Lage, bei welcher sich ihr Zulauf 110 und ihr Ablauf 122 oben befinden, gelagert und betrieben werden, damit ein Auslaufen des die Oxidation verhindernden, nativen oder künstlichen Mediums verhindert wird.

Bei einem zweiten Ausführungsbeispiel (Fig. 2) der Erfindung wird eine Vorrichtung 200 über einen Zulauf 210 mit Treib- bzw. Brennstoff versorgt, der hier in einen Wärmetauscher 208 einströmt. Der Wärmetauscher 208 dient einerseits der Temperierung des zulaufenden Treib- bzw. Brennstoffs, damit er bei optimaler Temperatur in der Vorrichtung 200 aufbereitet werden kann, und andererseits der Einhaltung geeigneter Temperatur des Treib- bzw. Brennstoffs für die Einspritzpumpe bzw. den Brenner. Hierzu erwärmt der Wärmetauscher 208 zunächst den in einen Reaktorbehälter 201 einströmenden Treib- bzw. Brennstoff und kühlt ihn später wieder ab, sobald er aufbereitet aus dem Reaktorbehälter 201 herauskommt.

Der Wärmetauscher 208 beinhaltet in seinem Inneren eine tauchsiederartig gewendelte Leitung 209, deren Anschlüsse und Funktion weiter unten erklärt werden. Der über den Zulauf 210 in Richtung eines Pfeils 211 in den Wärmetauscher 208 eingeströmte Treib- bzw. Brennstoff durchströmt unter Erwärmung durch die tauchsiederartig gewendelte Leitung 209 den Wärmetauscher 208 und verläßt ihn in Richtung eines Pfeils 212 über einen Ablauf 213, der zu einer Heizkammer 214 führt. Diese hat ein elektrisches Heizelement 215 zur bedarfsweise weiteren Erwärmung des Treib- bzw. Brennstoffs.

Von der Heizkammer 214 aus strömt der Treib- bzw. Brennstoff in Richtung eines Pfeils 216 über eine Öffnung 217 und einen Strömungsverteiler 206 in einen Reaktorbehälter 201 hinein. Letzterer weist drei Reaktordosen 202 auf.

Die Reaktordosen 202 beinhalten Granulat 203 mit gleicher Zusammensetzung wie das oben beschriebene Granulat 103 in der Vorrichtung 100.

Das Granulat 203 wird mittels Sieben 204 in den Reaktordosen 202 gehalten. Ein Dichtring 205 dichtet eine Platte 218 mit einer Ausgangsarmatur 207 gegenüber der der Platte 218 am nächsten angeordnete Reaktordose 202 ab.

Nachdem der Treib- bzw. Brennstoff unter Bildung und Mitnahme von Zündkeimen den Reaktorbehälter 201 über die Ausgangsarmatur 207 verlassen hat, gelangt er über eine Leitung 220, in die ein Filter 221 eingeschaltet ist, in die tauchsiederartig gewendelte Leitung 209.

Das Filter 221 ist ein Feinfilter, das nötig ist, weil das Granulat 203 herstellungsbedingt einen Feinanteil hat, den es gilt, zurückzuhalten.

Der Treib- bzw. Brennstoff durchströmt die Leitung 209 unter Abgabe von Wärme an den kälteren Treib- bzw. Brennstoff, der über den Zulauf 210 in Richtung des Pfeils 211 dem Wärmetauscher 208 frisch zu- und ihn durchströmt, und verläßt die tauchsiederartig gewendelte Leitung 209 über einen Austritt 222, um einer Einspritzpumpe eines Verbrennungsmotors bzw. einem Brenner zugeführt zu werden.

Der Ablauf 222 der Vorrichtung 200 für den Treib- bzw. Brennstoff sitzt auf dem Wärmetauscher 208, vorzugsweise in der gleichen Ebene, jedenfalls nahe bei dem Zulauf 210 der Vorrichtung, was für die Montage der Vorrichtung 200 günstig ist.

Der Wärmetauscher 208 dient also auch als Element zur Bestimmung des Ortes für den Zulauf 210 und den Ablauf 222 der Vorrichtung 200 für den Treib- bzw. Brennstoff.

Die Vorrichtung 200 ist von einem wärmeisolierend ausgebildeten Gehäuse 219 umschlossen, das mit temperaturisolierendem Dämmaterial 223 angefüllt ist. Bei einem Ausführungsbeispiel der Erfindung bestehen jeweils der Mantel des Wärmetauschers 208 und der Heizkammer 214, die Reaktordosen 202, die tauchsiederartig gewendelte Leitung 209, der Strömungsverteiler 206 und die Leitung 220 aus Aluminium.

Bei einem anderen Ausführungsbeispiel der Erfindung bestehen alle Metallteile im Inneren der Vorrichtung aus Titan.

Das Granulat 203 muß stets in einem seine Oxidation verhindernden, nativen oder künstlichen Medium gehalten werden, damit die Ausbildung einer Oxidschicht auf dem Granulat zuverlässig verhindert wird. Deshalb muß die Vorrichtung 200 stets in aufrechter Lage, bei welcher sich ihr Zulauf 210 und ihr Ablauf 222 oben befinden, gelagert und betrieben werden, damit ein Auslaufen des die Oxidation verhindernden, nativen oder künstlichen Mediums verhindert wird.

Bei einem dritten Ausführungsbeispiel (Fig. 3,) der Erfindung wird eine besonders kompakt aufgebaute Vorrichtung 300 über einen Zulauf 310 mit Treib- bzw. Brennstoff versorgt, der hier in einen mit Granulat 303 gefüllten Reaktorbehälter 301 einströmt. Letzterer dient gleichzeitig als Wärmetauscher, was weiter unten näher beschrieben werden wird.

Das Granulat 303 hat die gleiche Zusammensetzung wie das oben beschriebene Granulat 103 in der Vorrichtung 100.

Der über den an der Vorrichtung 300 oben angebrachten Zulauf 310 zuströmende Treib- bzw. Brennstoff fließt durch eine im Reaktorbehälter 301 vorhandene, tauchsiederartig gewendelte Leitung 309 zu einem an deren freiem Ende vorgesehenen, beim Ausführungsbeispiel der Erfindung ringförmig ausgebildeten Strömungsverteiler 306, der sich in Nähe des Bodens des Reaktorbehälters 301 befindet und mit Öffnungen 317 versehen ist. Diese Öffnungen 317 weisen in Gegenrichtung des durch die tauchsiederartig gewendelte Leitung 309 zuströmenden Treib- bzw. Brennstoffs.

Am Boden der Vorrichtung 300 ist eine Heizung vorgesehen, deren Aufbau nachfolgend beschrieben wird. In eine Isolationsplatte 314 ist eine Kontaktplatte 302 eingelassen, in deren Vertiefungen Heizelemente 315, beim Ausführungsbeispiel der Erfindung NTC-Heizelemente, eingesetzt sind. Über den Heizelementen 315 befindet sich eine Wärmeplatte 305. Über elektrische Leitungen 307, 308 werden die Heizelemente 315 mit elektrischem Strom versorgt.

Der Reaktorbehälter 301 ist oben mittels eines Deckels 311 geschlossen. Die Vorrichtung 300 ist von einer Isolierung 313 umschlossen.

Der aus den Öffnungen 317 in gleichmäßiger Verteilung in das Granulat 303 gelangende Treib- bzw. Brennstoff durchströmt das Granulat unter Bildung und Mitnahme von Zündkeimen und gelangt über ein Filter 321 zu einem Ablauf 322, über den der Treib- bzw. Brennstoff die Vorrichtung 300 verläßt.

Das Filter 321 ist ein Feinfilter, das nötig ist, weil das Granulat 303 herstellungsbedingt einen Feinanteil hat, den es gilt, zurückzuhalten.

Geben die Heizelemente 315 Wärme an den Treib- bzw. Brennstoff ab, so wird er im unteren Bereich des Reaktorbehälters 301 erwärmt, so daß die Bildung von Zündkeimen begünstigt wird, die vom Treib- bzw. Brennstoff mitgenommen werden. Im oberen Bereich des Reaktorbehälters 301 wird der Treib- bzw. Brennstoff jedoch durch den in der tauchsiederartig gewendelten Leitung 309 zuströmenden, frischen Treib- bzw. Brennstoff wieder abgekühlt, bevor er die Vorrichtung 300 wieder verläßt.

Alle Metallteile im Inneren der Vorrichtung 300 bestehen vorzugsweise aus Aluminium. Bei einem anderen Ausführungsbeispiel der Erfindung bestehen alle Metallteile im Inneren der Vorrichtung aus Titan.

Das Granulat 303 muß stets in einem seine Oxidation verhindernden, nativen oder künstlichen Medium gehalten werden, damit die Ausbildung einer Oxidschicht auf dem Granulat zuverlässig verhindert wird. Deshalb muß die Vorrichtung 300 stets in aufrechter Lage, bei welcher sich ihr Zulauf 310 und ihr Ablauf 322 oben befinden, gelagert und betrieben werden, damit ein Auslaufen des die Oxidation verhindernden, nativen oder künstlichen Mediums verhindert wird.

Bei einem Ausführungsbeispiel der Erfindung wird das betreffende Heizelement 115 (Fig. 1), 215 (Fig. 2), 315 (Fig. 3) durch eine (in den Zeichnungen nicht dargestellte) Elektronik für ein Wärmemanagement in Abhängigkeit der Temperatur des zuströmenden Treib- bzw. Brennstoffs, der Lufttemperatur, dem Durchsatz des Treib- bzw. Brennstoffs etc. gesteuert.

## Patentansprüche

1. Vorrichtung zur Erzeugung von Zündkeimen in Treib- und Brennstoffen durch deren Behandlung in einem Reaktor mit metallischem Granulat, dadurch gekennzeichnet, daß die Vorrichtung (100; 200; 300; 400) einen Reaktorbehälter (101; 201; 301; 401) zum Hindurchleiten des betreffenden Treib- bzw. Brennstoffs hat, in dem sich ein eine oxidfreie Oberfläche aufweisendes Granulat (103; 203; 303; 403) in einem die Oxidation des Granulats verhindernden, nativen oder künstlichen Medium befindet.

2. Vorrichtung nach Anspruch 1, dadurch gekennzeichnet, daß die Vorrichtung (100) für den ihr zuströmenden und sie verlassenden Treib- bzw. Brennstoff einen Wärmetauscher (108; 208) aufweist, an dem unmittelbar nebeneinander der Zulauf (110; 210) und der Ablauf (122; 222) der Vorrichtung angebracht sind.

3. Vorrichtung nach Anspruch 2, dadurch gekennzeichnet, daß der Zulauf (110; 210) und der Ablauf (122; 222) der Vorrichtung in der gleichen Ebene liegen.

4. Vorrichtung nach einem der Ansprüche 2 oder 3, dadurch gekennzeichnet, daß der Wärmetauscher (108) aus einer Kammer (111) für den Zulauf des Treib- bzw. Brennstoffs und einer Kammer (118) für dessen Rücklauf besteht, deren Wandungen sich in wärmeleitendem Kontakt zueinander befinden.

5. Vorrichtung nach einem der Ansprüche 2 bis 4, dadurch gekennzeichnet, daß die Kammern (111, 118) des Wärmetauschers (108) schräg zur Strömungsrichtung des Treib- bzw. Brennstoffs stehende Leitelemente (112) beinhalten.

6. Vorrichtung nach einem der Ansprüche 2 bis 4, dadurch gekennzeichnet, daß die Kammern (111, 118) des Wärmetauschers (108) Spiralen zur Verwirbelung des Treib- bzw. Brennstoffs beinhalten.

7. Vorrichtung nach einem der Ansprüche 1 bis 6, dadurch gekennzeichnet, daß der Wärmetauscher (108) und der Reaktorbehälter (101) über eine Heizkammer (114) mechanisch miteinander verbunden sind, die einen Durchgang für den dem Reaktorbehälter (101) zuströmenden Treib- bzw. Brennstoff vom Wärmetauscher (108) zum Reaktorbehälter (101) bildet.

8. Vorrichtung nach Anspruch 7, dadurch gekennzeichnet, daß sich in der Heizkammer (114) ein elektrisches Heizelement (115) mit Reduzierung der Heizleistung bei steigender Temperatur befindet.

9. Vorrichtung nach Anspruch 1, dadurch gekennzeichnet, daß die Vorrichtung (300) in kompakter Bauweise einen Reaktorbehälter (301) umfaßt, in dem sich für den zulaufenden Treib- bzw. Brennstoff eine tauchsiederartig gewendelte Leitung (309) befindet, mit der zusammen der Reaktorbehälter (301) auch einen Wärmetauscher bildet.

10. Vorrichtung nach Anspruch 9, dadurch gekennzeichnet, daß am freien Ende der tauchsiederartig gewendelte Leitung (309) ein Strömungsverteiler (306) für den zuströmenden Treib- bzw. Brennstoff vorgesehen ist.

11. Vorrichtung nach Anspruch 10, dadurch gekennzeichnet, daß sich unterhalb des Strömungsverteilers (306) ein oder mehrere elektrische Heizelemente (315) befinden.

12. Vorrichtung nach einem der Ansprüche 9 bis 11, dadurch gekennzeichnet, daß der Zulauf (310) und der Ablauf (322) der Vorrichtung (300) nahe beisammen und in der gleichen Ebene angeordnet sind.
